# EUROPÄISCHE PATENTSCHRIFT

(11) **EP 2 185 056 B1**
(45) Veröffentlichungstag und Bekanntmachung des Hinweises auf die Patenterteilung: **15.07.2020**
(21) Anmeldenummer: 08803194.3
(22) Anmeldetag: 25.08.2008
(51) Int. Cl.: A47L 15/42

(54) **WASSERFÜHRENDES HAUSHALTSGERÄT**
WATER CONDUCTING DOMESTIC APPLIANCE
APPAREIL MÉNAGER À CIRCULATION D'EAU

(30) Priorität: 31.08.2007 DE 102007041305
(43) Veröffentlichungstag der Anmeldung: 19.05.2010
(73) Patentinhaber: BSH Hausgeräte GmbH, 81739 München (DE)
(72) Erfinder: FETZER, Gerhard, 89423 Gundelfingen (DE); HEISSLER, Heinz, 89407 Dillingen (DE); KÜCÜK, Cengiz, 89428 Syrgenstein (DE); REHM, Karlheinz, 89561 Dischingen Ortst. Trugenhofen (DE); ROSENBAUER, Michael, 86756 Reimlingen (DE); STICKEL, Martin, 89537 Giengen/brenz (DE)
(86) Internationale Anmeldenummer: PCT/EP2008/061076
(87) Internationale Veröffentlichungsnummer: WO 2009/027364

(56) Entgegenhaltungen:
- EP-A- 0 669 097
- EP-A- 0 678 274
- EP-A- 1 121 893
- EP-A2- 1 085 119
- EP-A2- 1 593 335
- EP-A2- 1 785 084
- DE-A1- 3 316 716
- DE-A1- 3 531 095
- DE-A1- 3 535 409
- DE-A1- 4 233 643
- DE-A1- 4 238 450
- DE-A1- 10 354 140
- DE-A1-102005 018 861
- GB-A- 2 210 256

## Beschreibung

Die Erfindung betrifft eine Haushalts-Geschirrspülmaschine wenigstens aufweisend einen Spülbehälter, in dem zu reinigendes Geschirr oder Besteck mit Flüssigkeit beaufschlagbar ist, einen zur Aufnahme von Flüssigkeit vorgesehenen und als Wärmetauscher dienenden Vorratsbehälter, der in wärmeleitfähigen Kontakt mit dem Spülbehälter angeordnet ist, so dass erwärmte Flüssigkeit des Spülbehälters im Vorratsbehälter befindliche Flüssigkeit vorwärmt, die für ein Teilprogramm eines Gesamtprogramms zum Reinigen des Bestecks oder Geschirrs verwendet wird, und wenigstens ein den bestimmungsgemäßen Betrieb des Vorratsbehälters ermöglichendes und/oder zumindest unterstützendes Bauteil.

Eine derartige Haushalts- Geschirrspülmaschine ist z.B. aus der DE 33 16 716 A1 bekannt. Sie weist einen Vorratsbehälter als Wärmetauscher auf, der in wärmeleitendem Kontakt mit ihrem Spülbehälter steht. Es ist erwähnt, dass der Vorratsbehälter über einen Zulaufstutzen mit Weichwasser aus einem nicht gezeichneten Ionenaustauscher gefüllt wird. Der Vorratsbehälter weist oben einen Belüftungsstutzen auf.

Der Vorratsbehälter einer solchen Haushalts- Geschirrspülmaschine wird zur Bevorratung von Flüssigkeit, die in mindestens einem nachfolgenden Teilprogramm eines Gesamtprogramms der Geschirrspülmaschine eingesetzt werden soll, verwendet. Aufgrund der wärmeleitenden Verbindung zwischen dem Spülbehälter und dem Vorratsbehälter wird die im Vorratsbehälter befindliche Flüssigkeit für das Teilprogramm vorgewärmt. Um eine möglichst gute Wärmeleitung zwischen dem Spülbehälter und dem Vorratsbehälter zu erhalten, besteht die an dem Spülbehälter anliegende Wand des in der DE 42 33 643 C2 offenbarten Vorratsbehälters aus einer Folie, die sich aufgrund ihrer sehr geringen Wandstärke sämtlichen Ausbildungen derjenigen Wand des Spülbehälters anpassen kann, an der der Vorratsbehälter befestigt ist.

Die Folie mit ihrer sehr geringen Wandstärke ist jedoch relativ empfindlich gegenüber Beschädigungen z.B. während eines Transports oder des Montagevorgangs. Aufgrund der Folie vergrößert sich das Volumen des Vorratsbehälters beim Befüllen, wodurch die Befestigung des Vorratsbehälters an der Wand des mit erwärmter Flüssigkeit befüllten Spülbehälters erschwert wird.

Im Gegensatz zur DE 42 33 643 C2 ist bei der Geschirrspülmaschine der EP 1 121 893 A2 lediglich eine Regenerierkammer für eine Enthärtungsanlage vorgesehen. Die Regenerierkammer kann mit Frischwasser einer externen Frischwasserleitung über ein zwischen seinem Frischwasseranschluss und der Frischwasserleitung eigens angeordnetes Solenoidventil vollgefüllt werden und dient als Zumesskammer. Sie ist über einen Anschluss mit dem Salztank einer Enthärtungsanlage verbunden. Das in ihr bevorratete Wasser dient also der Zudosierung in den Salztank, um eine vorbestimmte Menge an Salzwasser durch den nachgeordneten Ionenaustauscher der Enthärtungsanlage für dessen einwandfreie Regeneration hindurch zu drücken bzw. zu spülen. Das dabei aus dem Ionenaustauscher herausgedrückte mit vom Ionenaustauscher herausgelösten Calcium- Ionen versetzte Wasser wird aus der Geschirrspülmaschine abgepumpt und nicht zum Reinigen von Spülgut verwendet.

Auch bei der Wassereinlaufeinheit der Geschirrspülmaschine der EP 0 678 274 A1 ist lediglich eine solche Regenerierkammer zur Bevorratung einer Regenerierwassermenge und zwar neben einer Einlauf- bzw. Durchlaufkammer vorgesehen, durch die Frischwasser nur am Anfang des jeweiligen flüssigkeitsführenden Teilspülgangs eines Geschirrspülprogramms zum Befüllen des Spülbehälters mit einer gewünschten Wassermenge hindurchläuft und die ansonsten leer bleibt. Bei der Geschirrspülmaschine der GB 2 210 256 A ist eine solche Regenerierkammer separat zu einer solchen Durchlaufkammer vorgesehen.

Die Haushaltsgeschirrspülmaschine der DE 35 35 409 A1 weist einen Frischwasser-Vorratsbehälter auf, der über ein außerhalb von diesem vorgesehenen Frischwasser-Einlassventil mit Frischwasser bis zu einem durch seine Überlaufkante bestimmten Füllniveau befüllbar ist. In diesen Vorratsbehälter ist eine Ventilkammer mit Absperrventil integriert, dessen Auslassöffnung mit einem Ionenaustauscher und dieser durch einen Weichwasserkanal mit dem Spülbehälter verbunden ist.

Bei der Haushaltsgeschirrspülmaschine der DE 35 31 095 A1 führt von einem Frischwasser- Einlassventil eine Frischwasserleitung in einen separaten Speicherbehälter und endet mit einem düsenartigen Ende in einer darin ausgebildeten freien Fließstrecke. In Strömungsrichtung nach der freien Fließstrecke führt eine Zuleitung in einen als Wärmetauscher wirkenden, separaten Vorratsbehälter, in den ein Ionenaustauscher integriert ist. Der Vorratsbehälter ist durch eine Entleerungsleitung und ein steuerbares Absperrventil mit der Ablaufwanne des Spülbehälters verbunden. Der Speicherbehälter wird durch das in der freien Fließstrecke anfallende Leckwasser mit Frischwasser gefüllt. Von seinem Boden führt eine Ablaufleitung in einen Salzvorratsbehälter, von welchem über ein Regenerierventil eine Soleleitung zum Ionenaustauscher führt.

Die Haushalts- Geschirrspülmaschine der DE 42 38 450 A1 weist zwei gesonderte, unterschiedlich große Zumessbehälter auf, die der Zudosierung von zwei unterschiedlich großen Frischwassermengen in den Spülbehälter der Haushalts- Geschirrspülmaschine dienen. Es ist ein Vorratsbehälter mit einem Niveaugeber, der als ein Schwimmer mit eingebautem Permanent- Magneten ausgebildet ist, der auf einen außerhalb des Vorratsbehälters angeordneten Reed- Schalter zum Schließen des Frischwasser-Einlassventils der Haushalts- Geschirrspülmaschine wirkt, als erster Zumessbehälter bzw. Dosierbehälter mit festgelegter Frischwassermenge - hier etwa 3,5 I - außen an einer ersten Seitenwand des Spülbehälters einer Haushalts- Geschirrspülmaschine angebracht. Alternativ kann der Niveaugeber als eine Druckdose mit Schalter ausgebildet sein. Außen auf der gegenüberliegenden, zweiten Seitenwand des Spülbehälters ist ein Speicherbehälter mit einem Saugheber als zweite Zumesskammer angebracht, die eine definierte Frischwassermenge - hier von etwa 1 I - speichert. Dieser Speicherbehälter ist über eine oberhalb der Decke des Spülbehälters geführten Überlaufleitung mit dem Vorratsbehälter flüssigkeitsleitend verbunden. Unterhalb des Speicherbehälters ist eine kleinvolumige Durchlaufkammer vorgesehen, in der ein an einer Wippe hängender Schwimmer angeordnet ist. Zusätzlich ist neben der unterhalb des Speicherbehälters vorgesehenen Durchlaufkammer ein Niveauregelgefäß integriert. Die in dem Speicherbehälter gespeicherte Flüssigkeitsmenge ist wahlweise zu der in dem Vorratsbehälter gespeicherten Flüssigkeitsmenge addierbar, d.h. entweder kann die im Speicherbehälter gespeicherte Flüssigkeitsmenge alleine in den Spülbehälter entleert werden, oder es kann die in dem Speicherbehälter gespeicherte Flüssigkeitsmenge und zusätzlich die in dem Vorratsbehälter gespeicherte Flüssigkeitsmenge in den Spülbehälter entleert werden.

Die EP 1 785 084 A2 gehört ebenfalls zur Gruppe von Haushalts-Geschirrspülmaschinen, die lediglich eine Wasserdurchlaufeinrichtung mit einer Regenerierkammer aufweisen. Nach der Regenerierkammer ist zusätzlich ein "volumetric meter", d.h. Durchflusszähler, z.B. in Form eines Flügelradzählers in einer Verbindungsleitung vorgesehen, die von der Regenerierkammer zum Salzbehälter einer Enthärtungsanlage führt.

Die Geschirrspülmaschine der DE 10 2005 018 861 A1 weist lediglich eine Wasserdurchlaufvorrichtung mit Durchflussmesser und freier Fließstrecke auf.

Die EP 1 085 119 A2 beschäftigt sich lediglich mit einem Wasserhahn- Anschlussteil, mittels dem außerhalb einer Waschmaschine deren Wasserzulaufschlauch an einen Wasserhahn anschließbar ist. Am Wasserhahn- Anschlussteil ist ein Durchflussmesser vorgesehen.

Die DE 103 54 140 A1 bezieht sich lediglich auf eine Spülmaschine mit einer Dosiereinrichtung, welche aus einem Vorratsbehälter 4 eine Reinigermenge eines flüssigen Reinigers ansaugt und druckseitig in den Spülraum der Spülmaschine zudosiert. Dabei ist im Dosierweg des Reinigers zum Spülraum ein Mengenmesser angeordnet.

Die EP 1 593 335 A2 gibt lediglich an, dass in der Zulaufleitung einer Geschirrspülmaschine als Messeinrichtung zur Erfassung der zugelaufenen Wassermenge ein Flügelradzähler angeordnet ist.

Die Aufgabe der vorliegenden Erfindung ist es daher, eine Haushalts-Geschirrspülmaschine als wasserführendes Haushaltsgerät derart auszuführen, dass dessen Montage erleichtert wird.

Die Aufgabe der Erfindung wird durch die Merkmale des Anspruchs 1 gelöst.

Das erfindungsgemäße wasserführende Haushaltsgerät ist eine Geschirrspülmaschine. Bei dieser ist der die erwärmte Flüssigkeit enthaltende Behälter ein Spülbehälter, in dem sich während des bestimmungsgemäßen Betriebs zu reinigendes Geschirr oder Besteck befindet. Der Vorratsbehälter ist wärmeleitend mit dem Behälter bzw. dem Spülbehälter verbunden, so dass die erwärmte Flüssigkeit des Behälters bzw. des Spülbehälters die in dem Vorratsbehälter befindliche Flüssigkeit erwärmt. Die im Vorratsbehälter befindliche und aufgrund der erwärmten Flüssigkeit des Behälters vorgewärmte Flüssigkeit wird für ein Teilprogramm eines Gesamtprogramms zum Reinigen des Bestecks oder Geschirrs verwendet.

Ferner kann der Vorratsbehälter zusätzlich in wärmeleitfähigen Kontakt mit einer Außenwand der Haushalts- Geschirrspülmaschine angeordnet sein, so dass Wasser aus einem Versorgungsnetz sich auf Raumtemperatur erwärmen kann und somit der Energiebedarf reduziert ist.
Dem Vorratsbehälter ist wenigstens ein den bestimmungsgemäßen Betrieb des Vorratsbehälters ermöglichendes und/oder zumindest unterstützendes Bauteil zugeordnet. Erfindungsgemäß ist das Bauteil ein Flügelradzähler zur Dosierung der zu befüllenden Menge von Flüssigkeit des Vorratsbehälters, wobei der Flügelradzähler in den Vorratsbehälter integriert ist.

Weitere Beispiele solcher Bauteile sind ein Ablaufschlauchbelüftungsschwimmer, der ein Leersaugen des Vorratsbehälters verhindern soll, ein Rohrunterbrecher, der gegebenenfalls gesetzlich vorgeschrieben ist und ein Zurücklaufen von Flüssigkeit aus dem Vorratsbehälter in eine Frischwasserleitung verhindern soll, oder ein Ablaufventil zum Ablassen der im Vorratsbehälter befindlichen Flüssigkeit. Vorzugsweise ist wenigstens eines dieser oder sind alle Bauteile in den Vorratsbehälter integriert. Dadurch kann der Vorratsbehälter relativ kompakt ausgeführt und, insbesondere wenn möglichst viele dieser Bauteile in den Vorratsbehälter integriert sind, auch relativ einfach montiert werden.

Durch die Integration des wenigstens einen den bestimmungsgemäßen Betrieb des Vorratsbehälters ermöglichenden und/oder zumindest unterstützenden Bauteils in den Vorratsbehälter werden mehrere Einzelteile zu einer Einheit verbunden. Dadurch kann der Bauraum für den Vorratsbehälter und den Bauteilen verkleinert werden, da z.B. zusätzliche Gehäuse für die Bauteile entfallen können. Es ist auch möglich, einen Aufwand für die Prüfung dieser Teile zu reduzieren. Außerdem kann durch die Integration der Materialeinsatz verringert werden.

Die Wärmeleitung zwischen Spülbehälter und Vorratsbehälter wird insbesondere dadurch erreicht, dass der Vorratsbehälter direkt an einer Wand des Spülbehälters befestigt ist.

Der als Wärmetauscher dienende Vorratsbehälter der erfindungsgemäßen Haushalts-Geschirrspülmaschine kann insbesondere aus einem im Wesentlichen unflexiblen Material gefertigt sein. Geeignete Materialien sind insbesondere Kunststoff, beispielsweise Polypropylen. Aufgrund dieser Ausführungsform vermeidet der Vorratsbehälter der erfindungsgemäßen Haushalts- Geschirrspülmaschine die dünne Folie, die gewöhnliche Vorratsbehälter aufweisen und die beim Transport oder bei der Montage der Haushalts- Geschirrspülmaschine relativ leicht beschädigt werden kann. Vielmehr sind gemäß dieser Variante der erfindungsgemäßen Haushalts-Geschirrspülmaschine alle Teile des Vorratsbehälters, die insbesondere während des Transports oder während der Montage mit weiteren Gegenständen in Berührung kommen können, aus dem im Wesentlichen unflexiblen Material gefertigt. Dadurch kann der Vorratsbehälter der erfindungsgemäßen Haushalts- Geschirrspülmaschine relativ robust ausgeführt werden, wodurch einerseits eine Gefahr einer Beschädigung des Vorratsbehälters z.B. während des Transports oder der Montage verringert wird. Dadurch kann auch die Montage der erfindungsgemäßen Haushalts- Geschirrspülmaschine erleichtert werden.

Der das Volumen der Flüssigkeit einschließende Bereich des Vorratsbehälters und insbesondere der Bereich, mit dem der Vorratsbehälter an der Wand des Spülbehälters befestigt ist, weist nach einer Ausführungsform des erfindungsgemäßen Haushaltsgerätes eine Wandstärke zwischen 0,5 mm und 2 mm, insbesondere zwischen 1 mm und 1,5 mm auf. Die relativ dicke Wand dieser Ausführungsform unterstützt die Robustheit des Vorratsbehälters gegenüber einer Beschädigung. Diese Ausführungsform bietet zwar eine geringere Wärmeleitfähigkeit gegenüber der flexiblen Folie, mit der gewöhnliche Vorratsbehälter versehen sind und mittels derer gewöhnliche Vorratsbehälter an der Wand des Spülbehälters anliegen. Es hat sich jedoch gezeigt, dass diese hohe Wärmeleitfähigkeit bei etlichen Anwendungen nicht nötig ist und durch die Programmführung minimiert werden kann.

Um jedoch die Wärmeleitfähigkeit zu verbessern, kann nach einer Variante der erfindungsgemäßen Haushalts- Geschirrspülmaschine der Bereich des Vorratsbehälters, mit dem der Vorratsbehälter an der Wand des Spülbehälters befestigt ist, der Wand des Spülbehälters insbesondere formschlüssig angepasst sein.

Nach einer Ausführungsform der erfindungsgemäßen Haushalts- Geschirrspülmaschine weist der Vorratsbehälter zwei Halbschalen auf, die miteinander verschweißt sind und das Volumen zur Aufnahme der Flüssigkeit bereitstellen. Die beiden Halbschalen bestehen beispielsweise aus dem obenstehend angesprochenen Kunststoff, insbesondere Polypropylen. Während der Herstellung des Vorratsbehälters wird beispielsweise das wenigstens eine den bestimmungsgemäßen Betrieb des Vorratsbehälters ermöglichende und/oder zumindest unterstützende Bauteil eingelegt. Anschließend werden die beiden Halbschalen miteinander verschweißt, wodurch das wenigstens eine Bauteil in den Vorratsbehälter integriert ist. Das wenigstens eine Bauteil und der Bereich des Vorratsbehälters, der das Volumen für die Flüssigkeit bereitstellt, sind demnach insbesondere einteilig ausgeführt. Allgemein kann demnach das wenigstens eine Bauteil mit dem das Volumen für die Flüssigkeit bereitstellenden Teil des Vorartbehälter verschweißt sein.

Gemäß einer weiteren Variante der erfindungsgemäßen Haushalts-Geschirrspülmaschine wurde der Teil des Vorratsbehälters, der das Volumen für die Flüssigkeit bereitstellt, aus einem einzigen Stück, insbesondere mittels eines Blasverfahrens hergestellt. Das wenigstens eine, den bestimmungsgemäßen Betrieb des Vorratsbehälters ermöglichende und/oder zumindest unterstützende Bauteil kann für diese Variante ebenfalls als Einlegebauteil ausgeführt sein und mit dem restlichen Vorratsbehälter verschweißt sein.

Das wenigstens eine Bauteil kann auch an den das Volumen für die Flüssigkeit bereitstellenden Teil des Vorratsbehälters einteilig angeformt sein.

Nach einer Variante der erfindungsgemäßen Haushalts- Geschirrspülmaschine weist der Vorratsbehälter eine Expansionsvorrichtung auf, die vorgesehen ist, eine aufgrund einer Erwärmung resultierende Vergrößerung des vom Vorratsbehälter umschlossenen Volumens über eine erste Öffnung des Vorratsbehälters nach außen bezüglich des Haushaltsgerätes auszugleichen. Die Expansionsöffnung umfasst beispielsweise einen Expansionsschacht, der in der ersten Öffnung des Vorratsbehälters endet. Die erste Öffnung ist z.B. nach unten, insbesondere in Richtung einer Bodenwanne der erfindungsgemäßen Haushalts- Geschirrspülmaschinegerichtet. Mittels der Expansionsvorrichtung und speziell über die erste Öffnung wird die Volumenvergrößerung gemäß dieser Variante aus dem Vorratsbehälter nach außen abgeführt.

Die Expansionsvorrichtung der erfindungsgemäßen Haushalts- Geschirrspülmaschine kann auch eine zweite Öffnung aufweisen, durch die überschüssige Flüssigkeit des Vorratsbehälters und/oder sich bildendes Kondensat des Vorratsbehälters über eine dritte Öffnung des Spülbehälters in den Spülbehälter abfließt. Die überschüssige Flüssigkeit entsteht z.B. wenn das maximale Füllvolumen des Vorratsbehälters überschritten wird. Dadurch wird erreicht, dass die überschüssige Flüssigkeit des Vorratsbehälters und/oder sich bildendes Kondensat des Vorratsbehälters möglichst nicht über die eventuell vorhandene erste Öffnung des Vorratsbehälters nach außen gelangt, sondern über die zweite und die dritte Öffnung in den Spülbehälter fließt. Auch eine eventuell am Rohrunterbrecher, den die erfindungsgemäße Haushalts- Geschirrspülmaschine gegebenenfalls aufweist, anfallende Leckflüssigkeit kann über die zweite und dritte Öffnung in den Spülbehälter geleitet werden.

Umfasst das erfindungsgemäße Haushaltsgerät eine Tür zum Verschließen des Spülbehälters, dann kann über die dritte, zweite und erste Öffnung das beim Schließen dieser Tür entstehende Luftvolumen ausgeglichen werden.

Gemäß einer weiteren Ausführungsform der erfindungsgemäßen Haushalts-Geschirrspülmaschine sind in den Vorratsbehälter eine Kondensatsammelrippe und/oder ein Kondensatsiphon integriert, die das sich bildende Kondensat von einem der ersten Öffnung zugeordneten ersten Bereich zu einem der zweiten Öffnung zugeordneten zweiten Bereich leiten. Einerseits soll sich Kondensat zumindest nicht in größeren Mengen innerhalb des Vorratsbehälters sammeln können, andererseits ist es nicht wünschenswert, dass Kondensat des Vorratsbehälters durch die eventuell vorhandene erste Öffnung nach außen gelangt. Die Kondensatsammelrippe und/oder der Kondensatsiphon gemäß dieser Variante leiten das Kondensat vom ersten zum zweiten Bereich, also im Wesentlichen von der ersten, nach außen gerichteten Öffnung des Vorratsbehälters zur zweiten Öffnung, um in den Spülbehälter zu fließen. Die Kondensatsammelrippe ist z.B. leicht geneigt, um das Kondensat zuverlässig vom ersten zum zweiten Bereich zu leiten.

Die Kondensatsammelrippe und/oder der Kondensatsiphon können insbesondere einteilig an den das Volumen für die Flüssigkeit bereitstellenden Teil des Vorratsbehälters angeformt sein. Dadurch ergibt sich eine relativ einfache Integration der Kondensatsammelrippe und/oder des Kondensatsiphon in den Vorratsbehälter.

Damit sich an der der ersten Öffnung des Expansionsvorrichtung zugewandten Seite der Kondensatsammelrippe bildendes Kondensat in den Kondensatsiphon fließen kann, ist nach einer Ausführungsform der erfindungsgemäßen Haushalts- Geschirrspülmaschine zwischen der der ersten Öffnung des Expansionsvorrichtung zugewandten Seite der Kondensatsammelrippe und dem Kondensatsiphon ein Zwischenraum angeordnet. Bei geeigneter Neigung der Kondensatsammelrippe ist es daher möglich, dass das an der der ersten Öffnung der Expansionsvorrichtung zugewandten Seite der Kondensatsammelrippe bildendes Kondensat entlang der Kondensationssammelrippe fließt und in den Kondensatsiphon tropft. Auch ermöglicht diese Variante gegebenenfalls, dass Kondensattropfen, die auf der Kondensatsammelrippe in Richtung des zweiten Bereichs fließen und über dem Kondensatsiphon hängen, zuverlässig in den Kondensatsiphon tropfen und dadurch in den zweiten Bereich gelangen.

Der Kondensatsiphon kann eine vierte Öffnung aufweisen, die insbesondere unterhalb einer Oberkante des Kondensatsiphons angeordnet ist und durch die das Kondensat von dem der ersten Öffnung zugeordneten ersten Bereich zu dem der zweiten Öffnung zugeordneten zweiten Bereich fließt. Der Kondensatsiphon trennt dadurch den ersten Bereich vom zweiten Berech, wodurch eine Gefahr eines Abtropfens von Kondensat durch die erste Öffnung reduziert wird.

Nach einer weiteren Ausführungsform der erfindungsgemäßen Haushalts-Geschirrspülmaschine weist der Vorratsbehälter eine insbesondere einteilig an den das Volumen für die Flüssigkeit bereitstellenden Teil des Vorratsbehälters angeformte und insbesondere vertikal ausgerichtete Trennrippe auf, die den der ersten Öffnung zugeordneten ersten Bereich von dem der zweiten Öffnung zugeordneten zweiten Bereich trennt. Die den ersten Bereich vom zweiten Bereich trennende Trennrippe kann eine Gefahr eines Abtropfens von Kondensat durch die erste Öffnung reduzieren.

Der Kondensatsiphon kann insbesondere unterhalb der Trennrippe angeordnet sein und/oder an die Trennrippe anschließen. In Verbindung mit der vierten Öffnung des Kondensatsiphons verringert diese Ausgestaltung nochmals eine Gefahr eines Abtropfens von Kondensat durch die erste Öffnung.

Nach einer weiteren Variante der erfindungsgemäßen Haushalts- Geschirrspülmaschine weist der Vorratsbehälter im Bereich der zweiten Öffnung eine insbesondere einteilig an den das Volumen für die Flüssigkeit bereitstellenden Teil des Vorratsbehälters angeformte Kondensatsammelschale auf, die die überschüssige Flüssigkeit des Vorratsbehälters und/oder das sich bildendes Kondensat des Vorratsbehälters sammelt, so dass die überschüssige Flüssigkeit des Vorratsbehälters und/oder das sich bildendes Kondensat des Vorratsbehälters über die zweite und dritte Öffnungen vom Vorratsbehälter in den Spülbehälter abfließt. Teil dieser Kondensatsammelschale kann die obengenannte Trennrippe und/oder der Kondensatsiphon sein, durch dessen vierte Öffnung Kondensat vom ersten Bereich in den zweiten Bereich fließen kann. Die Kondensatsammelschale kann ein relativ zuverlässiges Sammeln von Kondensat, das insbesondere auch mittels der Kondensatsammelrippe und/oder Kondensatsiphon vom ersten Bereich in den zweiten Bereich geleitet wird, um von dort über die zweite Öffnung und die dritte Öffnung in den Spülbehälter geleitet zu werden. Auch kann die Kondensatsammelschale die Gefahr eines Ablaufens der überschüssigen Flüssigkeit über die erste Öffnung wenn nicht gar verhindern so doch zumindest reduzieren.

Aufgrund der Kondensatsammelrippe ist es möglich, dass eine Kondensationsfläche des Vorratsbehälters, die kein Kondensat durch die erste Öffnung nach außen ablaufen lässt, trotz einer möglichen relativ niedriger Bauhöhe der Expansionsvorrichtung größer ausgeführt werden kann. Liegt die Kondensationsrippe über dem Kondensatsiphon, dann ist es möglich, dass auf der Kondensatsammelrippe liegende und an dieser hängende Kondensattropfen zuverlässig in den Kondensatsiphon geleitet werden. Bei geeigneter Neigung der Kondensatrippe tropfen an dieser hängende Kondensattropfen nicht ab, sondern laufen zur niedrigsten Stelle und beginne beim Erreichen einer bestimmten Größe in den Kondensatsiphon zu tropfen.

Je nach Ausführungsform der erfindungsgemäßen Haushalts- Geschirrspülmschine können sich folgende Vorteile ergeben:
Durch die gegebenenfalls unflexible Ausführung des Vorratsbehälters insbesondere in Verbindung mit der relativ dicken Wandstärke im Bereich von 1 mm bis 1,5 mm ist der Vorratsbehälter relativ unempfindlich gegenüber Beschädigungen beispielsweise während des Transports oder der Montage des erfindungsgemäßen Haushaltsgerätes. Auch erhöht diese Ausgestaltung die Stabilität des Vorratsbehälters und verhindert im Wesentlichen eine Vergrößerung seines Füllvolumens durch das Befüllen mit Flüssigkeit. Dadurch kann die Befestigung des Vorratsbehälters an einer Wand des Spülbehälters vereinfacht werden. So ist es z.B. möglich, den Vorratsbehälter in relativ einfacher Weise an die Wand des Spülbehälters zu klipsen und/oder mit dieser zu verschrauben. Konventionelle, die flexible Folie aufweisende Vorratsbehälter vergrößern nämlich durch Dehnung der Folie ihr Füllvolumen, weshalb deren Befestigung im Vergleich zum Vorratsbehälter des erfindungsgemäßen Haushaltsgerätes erschwert ist. Der Wärmeübergang zwischen dem Spülbehälter und dem Vorratsbehälter der erfindungsgemäßen Haushalts-Geschirrspülmaschine erfolgt langsamer als bei einer konventionellen Haushalts-Geschirrspülmaschine, deren Vorratsbehälter die dünne Folie aufweist. Dies verkleinert eine Kondensattropfenbildung.

Ein Zulaufkanal für den Vorratsbehälter der erfindungsgemäßen Haushalts-Geschirrspülmaschine, der ebenfalls in den Vorratsbehälter integriert sein kann, kann flexibel ausgeführt werden. Dadurch kann eine Überbestimmtheit der Halte- und Verbindungspunkte zwischen Spülbehälter und Vorratsbehälter neutralisiert werden. Ein eventueller Toleranzausgleich kann in allen drei Achsen erfolgen.

Dabei ist vorzugsweise vorgesehen, dass eine der Halbschalen als Träger ausgebildet ist, insbesondere für die Montage des wenigstens einen Bauteil, so dass eine der beiden Halbschalen bspw. für die entsprechenden Montagevorgänge in einem Werkzeug positioniert werden kann. Ferner kann die als Träger ausgebildete Halbschale Ratsmittel für die Bauteile aufweisen, so dass montierte Bauteile bei einem weiteren Transport vor dem Zusammenfügen der beiden Halbschalen gesichert sind.

Ein Ausführungsbeispiel der Erfindung ist exemplarisch in den beigefügten schematischen Zeichnungen dargestellt. Es zeigen:
- Fig. 1: eine Geschirrspülmaschine mit einem Spülbehälter,
- Fig. 2: eine Seitenwand des Spülbehälters,
- Fig. 3: einen Vorratsbehälter und
- Fig. 4: einen Expansionsschacht des Vorratsbehälters.

Die Fig. 1 zeigt eine Geschirrspülmaschine 1 als Beispiel eines wasserführenden Haushaltsgerätes. Die Haushalts- Geschirrspülmaschine 1 weist einen Spülbehälter 2 zur Aufnahme von Spülgut, z.B. verschmutztem Geschirr und Besteck, auf, das beispielsweise in einem Geschirroberkorb 3 und einem Geschirrunterkorb 4 eingeordnet ist. In dem Spülbehälter 2 sind zwei nicht näher dargestellte Sprüheinrichtungen, z.B. allgemein bekannte Sprüharme zum Beaufschlagen des Spülguts mit einer Flüssigkeit, die üblicherweise als Spülflotte bezeichnet wird, angeordnet. Die Flüssigkeit kann von einer nicht näher dargestellten, jedoch allgemein bekannten Umwälzpumpe zu den Sprüharmen gefördert werden.

Der Spülbehälter 2 ist in einem Gehäuse 5 angeordnet und umfasst zwei Seitenwände 11, von denen eine teilweise in der Fig. 2 näher dargestellt ist. Die Fig. 2 zeigt speziell diejenige Seite einer der Seitenwände 11, die nach außen zeigt, d.h. von einer entsprechenden Seitenwand des Gehäuses 5 der Spülmaschine 1 verdeckt ist. Die ins Innere des Spülbehälters 2 zeigende Seite dieser Seitenwand 11, die bei geöffneter Tür 10 der Spülmaschine 1 sichtbar ist, zeigt demnach in die Zeichenebene der Fig. 2.

Im Falle des vorliegenden Ausführungsbeispiels ist der Spülbehälter 2 aus Metall, z.B. aus Chrom, Stahl oder Chrom-Nickel gefertigt und weist eine Korbführungsschieneneinprägung 7 auf, auf der der untere Geschirrunterkorb 4 bei geöffneter Tür 10 aus dem Spülbehälter 2 herausgezogen werden kann. Die Korbführungsschieneneinprägung 7 wurde z.B. durch geeignetes Pressen oder Ziehen in die Seitenwand 11 gefertigt.

Zwischen der Seitenwand 11 des Spülbehälters 2 und der entsprechenden Seitenwand des Gehäuses 5 ist im Falle des vorliegenden Ausführungsbeispiels ein in der Fig. 3 näher dargestellter und als Wärmetauscher wirkender Vorratsbehälter 12 für Flüssigkeit, insbesondere für Frischwasser angeordnet. Der Vorratsbehälter 12 ist wärmeleitend mit der Seitenwand 11 des Spülbehälters 2 verbunden, sodass die im Vorratsbehälter 12 befindliche Flüssigkeit von der erwärmten Flüssigkeit im Spülbehälter 2 erwärmt wird.

Im Falle des vorliegenden Ausführungsbeispiels wird der Vorratsbehälter 12 aus zwei Halbschalen 13 gebildet, die miteinander verschweißt sind. Die Fig. 3 zeigt eine der beiden Halbschalen 13. Die beiden Halbschalen 13 stellen somit das Volumen für die Flüssigkeit des Vorratsbehälters 12 bereit. Des Weiteren sind die beiden Halbschalen 13 aus einem Kunststoff, z.B. Polypropylen, gefertigt und beispielsweise mittels eines Spritzgussverfahrens hergestellt worden. Durch das Verschweißen der beiden Halbschalen 13 ergibt sich im Wesentlichen ein einteiliger Vorratsbehälter 12 mit unflexiblen Seitenflächen.

Die in der Fig. 3 gezeigte Halbschale 13 bildet diejenige Seite, mit der der Vorratsbehälter 12 an der Seitenwand 11 des Spülbehälters 2 befestigt ist.

Im Falle des vorliegenden Ausführungsbeispiels ist der Vorratsbehälter 12 mittels Schrauben 14 und Rasthaken 15 mit der Seitenwand 11 des Spülbehälters 2 verschraubt bzw. verklipst. Für einen verbesserten Wärmeübergang zwischen dem Vorratsbehälter 12 und dem Spülbehälter 2 ist ferner die Oberfläche derjenigen Seite des Vorratsbehälters 12, mit der dieser an der Seitenwand 11 des Spülbehälters 2 befestigt ist, der Oberfläche der relevanten Seitenwand 11 angepasst, sodass der Vorratsbehälter 12 formschlüssig an der Seitenwand 11 des Spülbehälters 2 anliegt. Des Weiteren beträgt die Wandstärke des Teils des Vorratsbehälters 12, der an der Seitenwand 11 des Spülbehälters 2 anliegt, in etwa 1,0 bis 1,5 mm.

Im Falle des vorliegenden Ausführungsbeispiels sind im Vorratsbehälter 12 mehrere Einlegeteile integriert, welche zum bestimmungsgemäßen Betrieb des Vorratsbehälters 12 nötig sind, einen zuverlässigen bestimmungsgemäßen Betrieb des Vorratsbehälters 12 sicherstellen oder diesen zumindest unterstützen. Im Falle des vorliegenden Ausführungsbeispiels handelt es sich bei den im Vorratsbehälter 12 integrierten Einlegeteilen um einen Flügelradzähler 16, einen Ablaufschlauchbelüftungsschwimmer 17, einen Rohrunterbrecher 18 und ein Ablaufventil 19. Der Flügelradzähler 16 ist hinter einem Anschluss 21 des Vorratsbehälters 12 zum Zuführen der Flüssigkeit angeordnet und wird zur Dosierung der Füllmenge der zu befüllenden Flüssigkeit des Vorratsbehälters 12 verwendet. Der Ablaufschlauchbelüftungsschwimmer 17 soll ein Leersaugen der Flüssigkeit verhindern. Ein Rohrunterbrecher 18 im Allgemeinen kann je nach Einsatzort der Geschirrspülmaschine 1 vorgeschrieben sein und ist im Falle des vorliegenden Ausführungsbeispiels in den Vorratsbehälter 12 integriert. Mittels des Ablaufventils 19 kann im Vorratsbehälter 12 befindliche Flüssigkeit abgelassen werden. Die maximale Füllmenge des Vorratsbehälters 12 beträgt im Falle des vorliegenden Ausführungsbeispiels etwa 3,2 Liter.

Im Falle des vorliegenden Ausführungsbeispiels wurden der Flügelradzähler 16, der Ablaufschlauchbelüftungsschwimmer 17, der Rohrunterbrecher 18 und das Ablaufventil 19 vor dem Zusammenschweißen der beiden Halbschalen 13 in den Vorratsbehälter 12 eingelegt und zusammen mit den Halbschalen 13 verschweißt. Die beiden Halbschalen 13, der Flügelradzähler 16, der Ablaufschlauchbelüftungsschwimmer 17, der Rohrunterbrecher 18 und das Ablaufventil 19 sind demnach zu einem einzigen Teil zusammengefügt.

Im Falle des vorliegenden Ausführungsbeispiels umfasst der Vorratsbehälter 12 an den Halbschallen 13 angeformte Grobschmutzrückhalterippen 20, die zumindest die Gefahr einer Verschmutzung oder einer Beschädigung wenn nicht gar verhindern, so doch zumindest verringern.

Im Betrieb der Geschirrspülmaschine 1 wird der Vorratsbehälter 12 über den Anschluss 21 mit Flüssigkeit befüllt. Aufgrund erwärmter und im Spülbehälter 2 befindlicher Flüssigkeit wird die Flüssigkeit des Vorratsbehälters 12 erwärmt. Dadurch vergrößert sich das Volumen im Vorratsbehälter 12. Die durch die Erwärmung entstehende Volumenvergrößerung wird über einen in der Fig. 4 näher dargestellten Expansionsschacht 24 in Richtung eines Pfeils 25 abgeführt. Der Expansionsschachts 24 endet in einer Öffnung 26 im Vorratsbehälter 12, durch die die Volumenvergrößerung entweichen kann. Die Fig. 3 zeigt die Halbschale 13 des Vorratsbehälters 12, mit der der Vorratsbehälter 12 an der Seitenwand 11 des Spülbehälters 2 befestigt ist. Außerdem zeigt die Fig. 3 das Innere des Vorratsbehälters 12. Der in der Fig. 4 gezeigte Teil des Expansionsschachts 24 ist dagegen ein Teil der Halbschale, die von der Seitenwand 11 des Spülbehälters 2 abgewandt ist.

Der Vorratsbehälter 12 weist eine Hauptkondensationsfläche 27 auf, bei der es sich um die kälteste Fläche des Vorratsbehälters 12 handelt. Die Hauptkondensationsfläche 27 grenzt an der Seitenwand des Gehäuses 5, ist also von der Seitenwand 11 des Spülbehälters 2 abgewandt. An der Hauptkondensationsfläche 27 beginnt durch die Erwärmung der Flüssigkeit des Vorratsbehälters 12 entstehender Wasserdampf zu kondensieren.

Im Falle des vorliegenden Ausführungsbeispiels weist der Expansionsschacht 24 eine an der relevanten Halbschale und in einem Bereich 32 angeformte Kondensatsammelschale 8 auf, die mittels einer vertikal ausgerichteten Trennrippe 28 von der Öffnung 26 des Expansionsschachts 24 getrennt ist. Kondensat, das sich in der Fig. 4 links der Trennrippe 28 befindet, wird durch die Kondensatsammelschale 8 aufgefangen und kann durch eine in der Fig. 3 gezeigte Expansionsöffnung 22 und durch eine in der Seitenwand 11 befindlichen Öffnung 23 in den Spülbehälter 2 abfließen.

In der Fig. 4 rechts der Trennrippe 28 in einem Bereich (31) befindliches Kondensat kann dagegen durch die Öffnung 26 aus dem Vorratsbehälter 12 heraustropfen. Um die Gefahr eines solchen Heraustropfens zumindest zu verringern oder gar zu verhindern, weist der Vorratsbehälter 12 im Falle des vorliegenden Ausführungsbeispiels eine Kondensationssammelrippe 29 auf, die an der von der Seitenwand 11 des Spülbehälters 2 abgewandten Halbschale des Vorratsbehälters 12 angeformt ist. Die Trennrippe 28 trennt die beiden Bereiche 31, 32 voneinander. Auch die Trennrippe 28 und die Kondensatsammelschale 8 sind an dieser Halbschale angeformt.

Die Kondensationssammelrippe 29 ist derart ausgeführt bzw. geneigt, dass sie gebildetes Kondensat in einen Kondensatsiphon 30 leitet, der ebenfalls an der von der Seitenwand 11 des Spülbehälters 2 abgewandten Halbschale des Vorratsbehälters 12 mit dieser einteilig angeformt ist. Der Kondensatsiphon 30 schließt den unteren Teil der Trennrippe 28 ab und weist eine Öffnung 9 auf, die niedriger liegt als die Oberkante 34 des Kondensatsiphons 30. Dadurch fließt mit dem Kondensatsiphon 30 aufgefangenes Kondensat durch die Öffnung 9 in den in der Fig. 4 gezeigten Teil des Vorratsbehälters 12, der sich linkes von der Trennrippe 28 befindet, also in die Kondensatsammelschale 8 bzw. in den Bereich 32. Des Weiteren ist die Kondensatsammelrippe 29 nicht mit dem Kondensatsiphon 30 verbunden, sodass auch Kondensattropfen, die sich an der der Öffnung 26 des Expansionsschachtes 24 zugewandten Seite der Kondensatsammelrippe 29 befinden, in den Kondensatsiphon 30 fließen können. Zwischen der Kondensatsammelrippe 29 und der Oberkante 24 des Kondensatsiphons 30 befindet sich demnach ein Zwischenraum 33.

Im Falle des vorliegenden Ausführungsbeispiels weist der Vorratsbehälter 12 die beiden Halbschalen 13 auf, die miteinander verschweißt sind. Der Vorratsbehälter 12 kann auch anders hergestellt werden, z.B. aus einem Stück mittels eines Blasverfahrens, wobei auch die genannten Einlegteile, wie der Flügelradzähler 16, der Ablaufschlauchbelüftungsschwimmer 17, der Rohrunterbrecher 18 und das Ablaufventil 19 in den Vorratsbehälter integriert werden.

## Patentansprüche

1. Haushalts- Geschirrspülmaschine (1) wenigstens aufweisend einen Spülbehälter (2), in dem zu reinigendes Geschirr oder Besteck mit Flüssigkeit beaufschlagbar ist, einen zur Aufnahme von Flüssigkeit vorgesehenen und als Wärmetauscher dienenden Vorratsbehälter (12), der in wärmeleitfähigen Kontakt mit dem Spülbehälter (2) angeordnet ist, so dass erwärmte Flüssigkeit des Spülbehälters (2) im Vorratsbehälter (12) befindliche Flüssigkeit vorwärmt, die für ein Teilprogramm eines Gesamtprogramms zum Reinigen des Bestecks oder Geschirrs verwendet wird, und wenigstens ein den bestimmungsgemäßen Betrieb des Vorratsbehälters (12) ermöglichendes und/oder zumindest unterstützendes Bauteil (16-19, 29, 30),
**dadurch gekennzeichnet,**
**dass** das Bauteil (16-19, 29, 30) ein Flügelradzähler (16) zur Dosierung der zu befüllenden Menge von Flüssigkeit des Vorratsbehälters (12) ist, wobei der Flügelradzähler (16) in den Vorratsbehälter (12) integriert ist.

2. Haushalts- Geschirrspülmaschine nach Anspruch 1, **dadurch gekennzeichnet, dass** der das Volumen für die Flüssigkeit bereitstellende Teil des Vorratsbehälters (12) aus einem unflexiblen Material, insbesondere aus Kunststoff gefertigt ist.

3. Wasserführendes Haushaltsgerät nach Anspruch 1 oder 2, **dadurch gekennzeichnet, dass** der Vorratsbehälter (12) direkt an einer Wand (11) des Behälters (2) befestigt ist.

4. Haushalts- Geschirrspülmaschine nach Anspruch 3, **dadurch gekennzeichnet, dass** der Bereich des Vorratsbehälters (12), mit dem der Vorratsbehälter (12) an der Wand (11) des Spülbehälters (2) befestigt ist, der Wand (11) des Spülbehälters (2) insbesondere formschlüssig angepasst ist.

5. Haushalts- Geschirrspülmaschine nach Anspruch 3 oder 4, **dadurch gekennzeichnet, dass** der Bereich des Vorratsbehälters (12), mit dem der Vorratsbehälter (12) an der Wand (11) des Spülbehälters (2) befestigt ist, eine Wandstärke zwischen 0,5 mm und 2 mm, insbesondere zwischen 1 mm und 1,5 mm aufweist.

6. Haushalts- Geschirrspülmaschine nach einem der Ansprüche 1 bis 5, **dadurch gekennzeichnet, dass** der Vorratsbehälter (12) zwei Halbschalen (13) aufweist, die miteinander verschweißt sind und das Volumen zur Aufnahme der Flüssigkeit bereitstellen, oder der Teil des Vorratsbehälters (12), der das Volumen für die Flüssigkeit bereitstellt, aus einem einzigen Stück, insbesondere mittels eines Blasverfahrens hergestellt wurde.

7. Haushalts- Geschirrspülmaschine nach einem der Ansprüche 1 bis 6, **dadurch gekennzeichnet, dass** das wenigstens eine Bauteil (29, 30) an den das Volumen für die Flüssigkeit bereitstellenden Teil des Vorratsbehälter (12) einteilig angeformt ist.

8. Haushalts- Geschirrspülmaschine nach einem der Ansprüche 1 bis 7, **dadurch gekennzeichnet, dass** das wenigstens eine Bauteil (16-19) an den das Volumen für die Flüssigkeit bereitstellenden Teil des Vorratsbehälters (12) eingeschweißt ist.

9. Haushalts- Geschirrspülmaschine nach einem der Ansprüche 1 bis 8, **dadurch gekennzeichnet, dass** wenigstens ein zusätzliches in den Vorratsbehälter (12) integriertes Bauteil ein Ablaufschlauchbelüftungsschwimmer (17), ein Rohrunterbrecher (18), oder ein Ablaufventil (19) ist.

10. Haushalts- Geschirrspülmaschine nach einem der Ansprüche 1 bis 9, **dadurch gekennzeichnet, dass** der Vorratsbehälter (12) eine Expansionsvorrichtung (24) aufweist, die vorgesehen ist, eine aufgrund einer Erwärmung resultierende Vergrößerung des vom Vorratsbehälter (12) umschlossenen Volumens über eine erste Öffnung (26) des Vorratsbehälters (12) nach außen bezüglich der Haushalts- Geschirrspülmaschine auszugleichen.

11. Haushalts- Geschirrspülmaschine nach Anspruch 10, **dadurch gekennzeichnet, dass** die Expansionsvorrichtung einen Expansionsschacht (24) umfasst, der in der ersten Öffnung (26) des Vorratsbehälters (12) endet.

12. Haushalts- Geschirrspülmaschine nach Anspruch 10 oder 11, **dadurch gekennzeichnet, dass** die Expansionsvorrichtung eine zweite Öffnung (22) aufweist, durch die überschüssige Flüssigkeit des Vorratsbehälters (12) und/oder sich bildendes Kondensat des Vorratsbehälters (12) über eine dritte Öffnung (23) des Spülbehälters (2) in den Spülbehälter (2) abfließt.

13. Haushalts- Geschirrspülmaschine nach Anspruch 12, **dadurch gekennzeichnet, dass** eine Kondensatsammelrippe (29) und/oder ein Kondensatsiphon (30) in den Vorratsbehälter integriert sind, die das sich bildende Kondensat von einem der ersten Öffnung (26) zugeordneten ersten Bereich (31) zu einem der zweiten Öffnung (22) zugeordneten zweiten Bereich (32) leiten.

14. Haushalts- Geschirrspülmaschine nach Anspruch 13, **dadurch gekennzeichnet, dass** die Kondensatsammelrippe (29) und/oder der Kondensatsiphon (30) insbesondere einteilig an den das Volumen für die Flüssigkeit bereitstellenden Teil des Vorratsbehälters (12) angeformt sind.

15. Haushalts- Geschirrspülmaschine nach Anspruch 13 oder 14, **dadurch gekennzeichnet, dass** die Kondensatsammelrippe (29) das sich bildende Kondensat zum Kondensatsiphon (30) leitet, so dass das Kondensat von dem der ersten Öffnung (26) zugeordneten ersten Bereich (31) zu dem der zweiten Öffnung (22) zugeordneten zweiten Bereich (32) fließt.

16. Haushalts- Geschirrspülmaschine nach Anspruch 15, **dadurch gekennzeichnet, dass** zwischen der der ersten Öffnung (26) des Expansionsvorrichtung (24) zugewandten Seite der Kondensatsammelrippe (29) und dem Kondensatsiphon (30) ein Zwischenraum (33) besteht, so dass sich an der der ersten Öffnung (26) des Expansionsvorrichtung (24) zugewandten Seite der Kondensatsammelrippe (29) bildendes Kondensat in den Kondensatsiphon (30) fließt.

17. Haushalts- Geschirrspülmaschine nach einem der Ansprüche 13 bis 16, **dadurch gekennzeichnet, dass** der Kondensatsiphon (30) eine vierte Öffnung (9) aufweist, die insbesondere unterhalb einer Oberkante (34) des Kondensatsiphons (30) angeordnet ist und durch die das Kondensat von dem der ersten Öffnung (26) zugeordneten ersten Bereich (31) zu dem der zweiten Öffnung (22) zugeordneten zweiten Bereich (32) fließt.

18. Haushalts- Geschirrspülmaschine nach einem der Ansprüche 12 bis 17, **dadurch gekennzeichnet, dass** der Vorratsbehälter (12) eine insbesondere einteilig an den das Volumen für die Flüssigkeit bereitstellenden Teil des Vorratsbehälters (12) angeformte und insbesondere vertikal ausgerichtete Trennrippe (28) aufweist, die den der ersten Öffnung (26) zugeordneten ersten Bereich (31) von dem der zweiten Öffnung (22) zugeordneten zweiten Bereich (32) trennt.

19. Haushalts- Geschirrspülmaschine nach Anspruch 18, **dadurch gekennzeichnet, dass** der Kondensatsiphon (30) unterhalb der Trennrippe (28) angeordnet ist und/oder an die Trennrippe (28) anschließt.

20. Haushalts- Geschirrspülmaschine nach einem der Ansprüche 12 bis 19, **dadurch gekennzeichnet, dass** das der Vorratsbehälter (12) im Bereich der zweiten Öffnung (22) eine insbesondere einteilig an den das Volumen für die Flüssigkeit bereitstellenden Teil des Vorratsbehälters (12) angeformte Kondensatsammelschale (8) aufweist, die die überschüssige Flüssigkeit des Vorratsbehälters (12) und/oder das sich bildende Kondensat des Vorratsbehälters (12) sammelt, so dass die überschüssige Flüssigkeit des Vorratsbehälters (12) und/oder das sich bildende Kondensat des Vorratsbehälters (12) über die zweite und dritte Öffnungen (22, 23) vom Vorratsbehälter (12) in den Behälter (2) abfließt.

21. Haushalts- Geschirrspülmaschine nach einem der Ansprüche 1 bis 20, **dadurch gekennzeichnet, dass** der Vorratsbehälter (12) zusätzlich in wärmeleitfähigen Kontakt mit einer Außenwand der Haushalts- Geschirrspülmaschine angeordnet ist.

22. Haushalts- Geschirrspülmaschine nach einem der Ansprüche 6 bis 21, **dadurch gekennzeichnet, dass** eine der Halbschalen (13) als Träger ausgebildet ist, insbesondere für die Montage des wenigstens einen Bauteils (16 - 19, 29, 30).

## Claims

1. Household dishwasher (1) at least having a container (2) in which liquid can be applied to the items to be washed, a reservoir (12) provided to receive liquid and serving as a heat exchanger, which is arranged in heat-conducting contact with the container (2), such that heated liquid in the container (2) preheats liquid located in the reservoir (12) which is used for a subprogram of an overall program for cleaning the items to be washed, and at least one component (16-19, 29, 30) enabling and/or at least supporting the normal operation of the reservoir (12),
**characterised in that**
the component (16-19, 29, 30) is an impeller flow meter (16) for metering the quantity of liquid for the reservoir (12) to be filled, wherein the impeller flow meter (16) is integrated into the reservoir (12).

2. Household dishwasher according to claim 1, **characterised in that** the part of the reservoir (12) providing the volume for the liquid is manufactured from an inflexible material, in particular from plastic.

3. Water-conducting household appliance according to claim 1 or 2, **characterised in that** the reservoir (12) is fastened directly on a wall (11) of the container (2).

4. Household dishwasher according to claim 3, **characterised in that** the region of the reservoir (12) by which the reservoir (12) is fastened on the wall (11) of the container (2) is matched in particular in form-locked fashion to the wall (11) of the container (2).

5. Household dishwasher according to claim 3 or 4, **characterised in that** the region of the reservoir (12) by which the reservoir (12) is fastened on the wall (11) of the container (2) has a wall thickness of between 0.5 mm and 2 mm, in particular between 1 mm and 1.5 mm.

6. Household dishwasher according to one of claims 1 to 5, **characterised in that** the reservoir (12) has two half-shells (13) which are welded together and provide the volume for receiving the liquid, or the part of the reservoir (12) which provides the volume for the liquid is manufactured from a single piece, in particular by using a blowing process.

7. Household dishwasher according to one of claims 1 to 6, **characterised in that** the at least one component (29, 30) is moulded in one piece onto the part of the reservoir (12) providing the volume for the liquid.

8. Household dishwasher according to one of claims 1 to 7, **characterised in that** the at least one component (16-19) is welded to the part of the reservoir (12) providing the volume for the liquid.

9. Household dishwasher according to one of claims 1 to 8, **characterised in that** at least one additional component integrated into the reservoir (12) is a drain hose ventilation float (17), a pipe interrupter (18) or a drain valve (19).

10. Household dishwasher according to one of claims 1 to 9, **characterised in that** the reservoir (12) has an expansion device (24) which is provided in order to compensate for an increase resulting from heating of the volume enclosed by the reservoir (12) by way of a first opening (26) in the reservoir (12) to the outside with respect to the household dishwasher.

11. Household dishwasher according to claim 10, **characterised in that** the expansion device comprises an expansion shaft (24) which ends in the first opening (26) in the reservoir (12).

12. Household dishwasher according to claim 10 or 11, **characterised in that** the expansion device (24) has a second opening (22), through which excess liquid in the reservoir (12) and/or condensate forming in the reservoir (12) discharges by way of a third opening (23) in the container (2) into the container (2).

13. Household dishwasher according to claim 12, **characterised in that** the a condensate collecting rib (29) and/or a condensate siphon (30) are integrated into the reservoir, which convey the forming condensate from a first region (31) associated with the first opening (26) to a second region (32) associated with the second opening (22).

14. Household dishwasher according to claim 13, **characterised in that** the condensate collecting rib (29) and/or the condensate siphon (30) are in particular moulded in one piece onto the part of the reservoir (12) providing the volume for the liquid.

15. Household dishwasher according to claim 13 or 14, **characterised in that** the condensate collecting rib (29) conveys any condensate forming to the condensate siphon (30), such that the condensate flows from the first region (31) associated with the first opening (26) to the second region (32) associated with the second opening (22).

16. Household dishwasher according to claim 15, **characterised in that** a space (33) exists between the side of the condensate collecting rib (29) facing the first opening (26) of the expansion device (24) and the condensate siphon (30), such that condensate forming on the side of the condensate collecting rib (29) facing the first opening (26) of the expansion device (24) flows into the condensate siphon (30).

17. Household dishwasher according to one of claims 13 to 16, **characterised in that** the condensate siphon (30) has a fourth opening (9) which is arranged in particular beneath an upper edge (34) of the condensate siphon (30) and through which the condensate flows from the first region (31) associated with the first opening (26) to the second region (32) associated with the second opening (22).

18. Household dishwasher according to one of claims 12 to 17, **characterised in that** the reservoir (12) has a separating rib (28) in particular moulded in one piece onto the part of the reservoir (12) providing the volume for the liquid and in particular vertically oriented, which separates the first region (31) associated with the first opening (26) from the second region (32) associated with the second opening (22).

19. Household dishwasher according to claim 18, **characterised in that** the condensate siphon (30) is arranged beneath the separating rib (28) and/or connects to the separating rib (28).

20. Household dishwasher according to one of claims 12 to 19, **characterised in that** in the region of the second opening (22) the reservoir (12) has a condensate collecting shell (8) in particular moulded in one piece onto the part of the reservoir (12) providing the volume for the liquid, which collects the excess liquid in the reservoir (12) and/or the condensate forming in the reservoir (12), such that the excess liquid in the reservoir (12) and/or the condensate forming in the reservoir (12) discharges by way of the second and third openings (22, 23) from the reservoir (12) into the container (2).

21. Household dishwasher according to one of claims 1 to 20, **characterised in that** the reservoir (12) is additionally arranged in heat-conducting contact with an outer wall of the household dishwasher.

22. Household dishwasher according to one of claims 6 to 21, **characterised in that** one of the half-shells (13) is designed as a carrier, in particular for the assembly of the at least one component (16 - 19, 29, 30).

## Revendications

1. Lave-vaisselle (1) à usage domestique, présentant au moins une cuve de lavage (2) dans laquelle de la vaisselle ou des couverts à nettoyer peuvent être alimentés en liquide, présentant un réservoir de stockage (12) ménagé pour recevoir du liquide et servant d'échangeur de chaleur, lequel est disposé en étant en contact thermoconducteur avec la cuve de lavage (2) de sorte que le liquide échauffé de la cuve de lavage (2) préchauffe le liquide se trouvant dans le réservoir de stockage (12), lequel est utilisé pour un programme partiel d'un programme complet destiné à nettoyer les couverts ou la vaisselle, et présentant au moins un composant (16 - 19, 29, 30) permettant et/ou au moins supportant le fonctionnement conforme à l'emploi du réservoir de stockage (12),
**caractérisé en ce**
**que** le composant (16 - 19, 29, 30) est un compteur à roue hélice (16) pour le dosage de la quantité de liquide du réservoir de stockage (12) à remplir, le compteur à roue hélice (16) étant intégré dans le réservoir de stockage (12).

2. Lave-vaisselle à usage domestique selon la revendication 1, **caractérisé en ce que** la partie du réservoir de stockage (12) fournissant le volume pour le liquide est fabriquée à partir d'une matière non flexible, notamment en matière plastique.

3. Appareil électroménager à écoulement d'eau selon la revendication 1 ou 2, **caractérisé en ce que** le réservoir de stockage (12) est directement fixé sur une paroi (11) de la cuve (2).

4. Lave-vaisselle à usage domestique selon la revendication 3, **caractérisé en ce que** la partie du réservoir de stockage (12) avec laquelle le réservoir de stockage (12) est fixé sur la paroi (11) de la cuve de lavage (2) est adaptée à la paroi (11) de la cuve de lavage (2), notamment par adhérence de forme.

5. Lave-vaisselle à usage domestique selon la revendication 3 ou 4, **caractérisé en ce que** la partie du réservoir de stockage (12) avec laquelle le réservoir de stockage (12) est fixé sur la paroi (11) de la cuve de lavage (2) présente une épaisseur de paroi comprise entre 0,5 mm et 2 mm, notamment entre 1 mm et 1,5 mm.

6. Lave-vaisselle à usage domestique selon l'une quelconque des revendications 1 à 5, **caractérisé en ce que** le réservoir de stockage (12) présente deux demi-coques (13) qui sont soudées entre elles et fournissent le volume pour réceptionner le liquide, ou **en ce que** la partie du réservoir de stockage (12) qui fournit le volume pour le liquide a été fabriquée à partir d'une seule pièce, notamment au moyen d'un procédé de soufflage.

7. Lave-vaisselle à usage domestique selon l'une quelconque des revendications 1 à 6, **caractérisé en ce qu'**au moins un composant (29, 30) est formé d'une seule pièce sur la partie du réservoir de stockage (12) fournissant le volume pour le liquide.

8. Lave-vaisselle à usage domestique selon l'une quelconque des revendications 1 à 7, **caractérisé en ce que** l'au moins un composant (16 - 19) est soudé sur la partie du réservoir de stockage (12) fournissant le volume pour le liquide.

9. Lave-vaisselle à usage domestique selon l'une quelconque des revendications 1 à 8, **caractérisé en ce qu'**au moins un composant supplémentaire intégré dans le réservoir de stockage (12) est un flotteur de ventilation de tuyau de vidange (17), un rupteur de tuyau (18) ou une vanne de vidange (19).

10. Lave-vaisselle à usage domestique selon l'une quelconque des revendications 1 à 9, **caractérisé en ce que** le réservoir de stockage (12) présente un dispositif d'expansion (24) qui est ménagé pour compenser, vers l'extérieur par rapport au lave-vaisselle à usage domestique, une expansion, résultant d'un échauffement, du volume enfermé dans le réservoir de stockage (12) par l'intermédiaire d'une première ouverture (26) du réservoir de stockage (12).

11. Lave-vaisselle à usage domestique selon la revendication 10, **caractérisé en ce que** le dispositif d'expansion comprend un puits d'expansion (24) qui se termine dans la première ouverture (26) du réservoir de stockage (12).

12. Lave-vaisselle à usage domestique selon la revendication 10 ou 11, **caractérisé en ce que** le dispositif d'expansion présente une deuxième ouverture (22) à travers laquelle le liquide excédentaire du réservoir de stockage (12) et/ou le condensat se formant du réservoir de stockage (12) s'écoulent dans la cuve de lavage (2) par l'intermédiaire d'une troisième ouverture (23) de la cuve de lavage (2).

13. Lave-vaisselle à usage domestique selon la revendication 12, **caractérisé en ce qu'**une nervure collectrice de condensat (29) et/ou un siphon de condensat (30) sont intégrés dans le réservoir de stockage, lesquels conduisent le condensat se formant d'une première zone (31) associée à la première ouverture (26) vers une deuxième zone (32) associée à la deuxième ouverture (22).

14. Lave-vaisselle à usage domestique selon la revendication 13, **caractérisé en ce que** la nervure collectrice de condensat (29) et/ou le siphon de condensat (30) sont formés notamment d'une seule pièce sur la partie du réservoir de stockage (12) fournissant le volume pour le liquide.

15. Lave-vaisselle à usage domestique selon la revendication 13 ou 14, **caractérisé en ce que** la nervure collectrice de condensat (29) conduit le condensat se formant vers le siphon de condensat (30) de sorte que le condensat s'écoule de la première zone (31) associée à la première ouverture (26) vers la deuxième zone (32) associée à la deuxième ouverture (22).

16. Lave-vaisselle à usage domestique selon la revendication 15, **caractérisé en ce qu'**un espace intermédiaire (33) existe entre le côté de la nervure collectrice de condensat (29), tourné vers la première ouverture (26) du dispositif d'expansion (24), et le siphon de condensat (30) de sorte que le condensat se formant sur le côté de la nervure collectrice de condensat (29), tourné vers la première ouverture (26) du dispositif d'expansion (24), s'écoule dans le siphon de condensat (30).

17. Lave-vaisselle à usage domestique selon l'une quelconque des revendications 13 à 16, **caractérisé en ce que** le siphon de condensat (30) présente une quatrième ouverture (9) qui est notamment disposée en dessous d'une arête supérieure (34) du siphon de condensat (30) et à travers laquelle le condensat s'écoule de la première zone (31) associée à la première ouverture (26) vers la deuxième zone (32) associée à la deuxième ouverture (22).

18. Lave-vaisselle à usage domestique selon l'une quelconque des revendications 12 à 17, **caractérisé en ce que** le réservoir de stockage (12) présente une nervure de séparation (28) formée notamment d'une seule pièce sur la partie du réservoir de stockage (12) fournissant le volume pour le liquide et notamment orientée verticalement, laquelle sépare la première zone (31) associée à la première ouverture (26) de la deuxième zone (32) associée à la deuxième ouverture (22).

19. Lave-vaisselle à usage domestique selon la revendication 18, **caractérisé en ce que** le siphon de condensat (30) est disposé en dessous de la nervure de séparation (28) et/ou se raccorde à la nervure de séparation (28).

20. Lave-vaisselle à usage domestique selon l'une quelconque des revendications 12 à 19, **caractérisé en ce que** le réservoir de stockage (12) présente dans la zone de la deuxième ouverture (22) une coupelle collectrice de condensat (8) formée notamment d'une seule pièce sur la partie du réservoir de stockage (12) fournissant le volume pour le liquide, laquelle collecte le liquide excédentaire du réservoir de stockage (12) et/ou le condensat se formant du réservoir de stockage (12) de sorte que le liquide excédentaire du réservoir de stockage (12) et/ou le condensat se formant du réservoir de stockage (12) s'écoulent du réservoir de stockage (12) dans la cuve (2) par l'intermédiaire de la deuxième et de la troisième ouvertures (22, 23).

21. Lave-vaisselle à usage domestique selon l'une quelconque des revendications 1 à 20, **caractérisé en ce que** le réservoir de stockage (12) est en outre disposé en étant en contact thermoconducteur avec une paroi extérieure du lave-vaisselle à usage domestique.

22. Lave-vaisselle à usage domestique selon l'une quelconque des revendications 6 à 21, **caractérisé en ce qu'**une des demi-coques (13) est réalisée comme support, notamment pour le montage de l'au moins un composant (16 - 19, 29, 30).
